# DEMANDE DE BREVET EUROPEEN

(11) **EP 0 309 335 A1**
(43) Date de publication de la demande: **29.03.1989**
(21) Numéro de dépôt: 88402369.8
(22) Date de dépôt: 20.09.1988
(51) Int. Cl.: G10D 7/06, G10D 9/00

(54) **Clarinette**

(30) Priorité: 23.09.1987 FR 8713128
(71) Demandeur: BUFFET-CRAMPON S.A. SOCIETE DITE:, F-78200 Mantes-La-Ville (FR)
(72) Inventeur: Arrignon, Michel, F-75020 Paris (FR); Trouillon, Michel, F-78200 Mantes-la-Jolie (FR)
(74) Mandataire: Bourgognon, Jean-Marie

(57) **Abrégé**

Elle est formée d'un corps tubulaire (1) percé d'un orifice radial (2) susceptible d'être fermé de l'extérieur par un rond (5). La paroi latérale, définissant l'orifice (2), dépasse de la face extérieure du corps (1). Cette clarinette a une meilleure justesse et une meilleure sonorité.

## Description

Une clarinette est formée d'un corps tubulaire, en général en bois, notamment en ébène, percé de plusieurs orifices radiaux susceptibles d'être fermés de l'extérieur par des clapets dénommés ronds, qui sont commandés par des mécanismes associant un rond à une spatule. D'autres orifices, dénommés anneaux de main droite, ainsi que bosse de pouce, sont destinés à être obturés par les doigts de l'instrumentiste. Il y a, en outre, à proximité immédiate de l'extrémité supérieure du corps du haut, un chalumeau permettant de passer au registre supérieur. Le chalumeau est constitué d'un ajutage, dont la paroi latérale fait saillie à l'intérieur du tube central du corps. Son diamètre intérieur n'est jamais supérieur à 3 mm, alors que les orifices ont, en général, des diamètres allant de 4 mm à 13 mm environ.

Au FR-85.09740, on rappelle que toutes les clarinettes, notamment celles en si bémol et en la, ont un fa grave trop bas. On propose d'y remédier par un mécanisme à clapet, venant obturer un orifice supplémentaire. La clarinette en est alourdie. Le mécanisme de commande de l'orifice supplémentaire s'étend sur une très grande longueur. Il est difficile à manoeuvrer.

Au FR-630469, on renforce le bois d'une clarinette par un manchon métallique. Pour obturer correctement chaque orifice à l'aide de sa clé, on est contraint de créer un petit bord saillant, car on ne peut pas usiner un emplacement classique sur l'enveloppe en métal, qui est trop mince. Ce bord de très faible hauteur radiale, ne donne à la percée qu'un volume supplémentaire insignifiant.

L'invention pallie ces inconvénients par une solution étonnamment simple, qui permet d'ajuster le fa grave, mais qui s'applique, en outre, à d'autres orifices en améliorant la facilité d'émission de la note et en supprimant le souffle, c'est-à-dire le vent dû à une certaine turbulence que l'on entend quand le musicien joue piano.

Suivant l'invention, la paroi latérale, définissant l'orifice, dépasse de la face extérieure du corps de 2 à 6 mm environ.

Cette simple surélévation de l'orifice permet de rendre la clarinette plus juste, notamment pour le fa grave. Cette surélévation n'est pas destinée à permettre, comme dans le cas des anneaux et de la bosse de pouce, de bien obturer un orifice du doigt. Elle a pour but de modifier le volume de l'air qui vibre, en augmentant le volume de la chambre constituée par l'orifice. Pour le do/sol, le sol dièse/do dièse, le mi/si, le la bémol et le la, la surélévation facilite l'émission et supprime le souffle.

On obtient, en particulier, des résultats satisfaisants lorsque la paroi latérale définissant l'orifice se termine à affleurement avec la face intérieure du corps.

De préférence, l'orifice est ménagé dans une douille collée dans un perçage radial du corps. Dans la clarinette préférée, suivant l'invention, les surélévations concernent à la fois le fa/do, le do/sol, le sol#/do#, le mi/si, le la bémol et le la.

Au dessin annexé, donné uniquement à titre d'exemple :
La figure 1 est une vue en perspective du corps du bas d'une clarinette suivant l'invention ;
La figure 2 est un schéma du corps du haut d'une clarinette suivant l'invention ; et ,
La figure 3 est une vue en coupe de l'orifice du fa grave d'une clarinette suivant l'invention.

Le corps du bas 1, représenté à la figure 1, qui est une pièce tubulaire en ébène, est percé d'un certain nombre d'orifices parmi lesquels figurent l'orifice 2 du fa grave et l'orifice 3 du do/sol. L'orifice 2 a une paroi latérale 4 qui fait saillie à l'extérieur du corps du bas 1 sur une longueur de 5,5 mm. L'orifice 2 peut être fermé par un rond 5. Le rond 5 est rendu solidaire d'une tige 6 par une pointe 7. La tige 6 s'étend le long d'une génératrice du corps du bas. Elle est montée sur celui-ci entre deux vis à pointe 8, de manière à pouvoir tourner autour de son propre axe. Une spatule 9 de main droite est fixée à la tige 6. En actionnant la spatule 9, l'instrumentiste peut déplacer le rond 5. Il peut, d'une manière analogue, déplacer un rond qui s'applique sur la partie en saillie de l'orifice 3.

On reconnaît également à la figure 1, les anneaux 10 de la main droite.

La figure 2 représente le corps du haut de la clarinette. Les orifices du sol dièse/do dièse 11, du mi/si 12, du la bémol 13 et du la 14,sont surélevés de la même façon que les orifices 2 et 3, mais à des hauteurs différentes.Ils sont fermés par des ronds commandés par un mécanisme analogue. On reconnaît également à la figure 2, la bosse de pouce 15 et le chalumeau 16.

L'orifice 2 est ménagé en collant une douille 17 dans un perçage 18 radial du corps 1 (figure 3). La douille 17 est à affleurement avec la face 19 intérieure du corps 1, alors qu'elle fait saillie de la face 20 extérieure de ce corps 1. Les orifices 3, 11, 12, 13 et 14 sont constitués d'une manière analogue à l'orifice représenté à la figure 3.

## Revendications

1. Clarinette formée d'un corps tubulaire (1), en bois, notamment en ébène, percé d'au moins un orifice radial (2) susceptible d'être fermé de l'extérieur par un rond (5), la paroi latérale définissant l'orifice (2) dépassant de la face extérieure du corps (1) de 2 à 6 mm environ.

2. Clarinette suivant la revendiction 1, caractérisée en ce que la paroi latérale définissant l'orifice se termine à affleurement avec la face intérieure du corps.

3. Clarinette suivant la revendication 1 ou 2, caractérisée en ce que l'orifice est ménagé dans une douille (17) collée dans un perçage radial du corps (1).

4. Clarinette suivant l'une des revendications 1 à 3, caractérisée en ce que l'orifice est l'orifice du fa/do (fa grave), du do/sol, du sol#/do#, du mi/si, du la bémol et/ou du la.

5. Clarinette suivant l'une des revendications 1 à 4, caractérisée en ce que les orifices dont la paroi latérale dépasse de la face extérieure du corps sont les six orifices du fa/do, du do/sol, du sol dièse/do dièse, du mi/si, du la bémol et du la.
